# FASCICULE DE BREVET EUROPEEN

(11) **EP 4 315 308 B1**
(45) Date de publication et mention de la délivrance du brevet: **07.05.2025**
(21) Numéro de dépôt: 22719573.2
(22) Date de dépôt: 30.03.2022
(51) Int. Cl.: G09G 3/32, H05B 45/325

(54) **PIXEL D'AFFICHAGE A DIODE ELECTROLUMINESCENTE**
PIXEL EINER LICHTEMITTIERENDEN DIODENANZEIGE
LIGHT EMITTING DIODE DISPLAY PIXEL

(30) Priorité: 31.03.2021 FR 2103309
(43) Date de publication de la demande: 07.02.2024
(73) Titulaire: Aledia, 38130 Echirolles (FR)
(72) Inventeur: MERCIER, Frédéric, 38500 Coublevie (FR)
(74) Mandataire: Cabinet Beaumont
(86) Numéro de dépôt international: PCT/EP2022/058460
(87) Numéro de publication internationale: WO 2022/207730

(56) Documents cités:
- WO-A1-2018/185433
- CN-A- 110 191 539

## Description

La présente demande de brevet revendique la priorité de la demande de brevet français FR21/03309 qui sera considérée comme faisant partie intégrante de la présente description.

### Domaine technique

La présente demande concerne un écran d'affichage dont les pixels d'affichage comprennent des diodes électroluminescentes.

### Technique antérieure

Un pixel d'une image correspond à l'élément unitaire de l'image affichée par un écran d'affichage. Pour l'affichage d'images couleur, l'écran d'affichage comprend en général pour l'affichage de chaque pixel de l'image au moins trois composants, également appelés sous-pixels d'affichage, qui émettent chacun un rayonnement lumineux sensiblement dans une seule couleur (par exemple, le rouge, le vert et le bleu). La superposition des rayonnements émis par ces trois sous-pixels d'affichage fournit à l'observateur la sensation colorée correspondant au pixel de l'image affichée. Dans ce cas, on appelle pixel d'affichage de l'écran d'affichage l'ensemble formé par les trois sous-pixels d'affichage utilisés pour l'affichage d'un pixel d'une image. Chaque sous-pixel d'affichage peut comprendre une source lumineuse, notamment une diode électroluminescente.

Les pixels d'affichage peuvent être répartis de façon matricielle, chaque pixel d'affichage étant situé à l'intersection d'une rangée (ou ligne) et d'une colonne de la matrice. En général, chaque rangée de pixels d'affichage est sélectionnée successivement, et les pixels d'affichage de la rangée sélectionnée sont programmés pour afficher les pixels d'image souhaités.

Une matrice active est une architecture de pilotage d'écran permettant de maintenir tous les lignes de pixels actives pendant toute la durée d'une image contrairement aux matrices dites passives où chaque ligne n'est active que pendant un temps T=Tframe/N (où Tframe est la durée de l'image et N le nombre de lignes de l'écran) . Ceci permet d'augmenter la luminosité de l'écran d'affichage. En outre, il est possible d'envoyer de faibles niveaux de tension ou de courant sur les lignes de commande de la matrice, ce qui permet d'afficher des flux de données plus importants.

Dans le cadre d'écran à base de diodes électroluminescentes de dimensions micrométriques formées sur des circuits électroniques, la taille du circuit à diode électroluminescente est généralement inférieure à la taille du pixel de l'image grâce à la forte luminosité intrinsèque des diodes électroluminescentes. Une des solutions utilisées est donc de déposer ces diodes électroluminescentes unitaires sur un support (également appelé dalle) contenant l'électronique de pilotage. Une autre solution consiste à utiliser des pixels d'affichage comprenant des diodes électroluminescentes et un circuit de commande des diodes électroluminescentes. On parle alors de pixels intelligents. Ceci permet notamment de simplifier la réalisation d'une matrice active, puisque l'électronique de commande des diodes électroluminescentes du pixel d'affichage est pour l'essentiel embarquée sur le pixel d'affichage. Le document WO 2018/185433 décrit un exemple de pixel intelligent.

Pour un pixel intelligent, c'est généralement le nombre de plots conducteurs du pixel intelligent, utilisés pour la connexion électrique du pixel intelligent au support, qui impose les dimensions du pixel intelligent, notamment en raison de la taille minimale de ces plots et de l'espace minimum devant être prévu entre ces plots. Pour limiter le nombre de plots conducteurs, il est connu de fournir une seule tension d'alimentation aux pixels d'affichage, et chaque pixel d'affichage génère en interne une ou des tensions d'alimentation réduites notamment pour la polarisation de composants de l'électronique de commande.

La consommation statique d'un pixel d'affichage correspond à la puissance électrique consommée par le pixel d'affichage lorsque celui-ci n'émet pas de lumière. Il peut être composé des courants de fuite de composants ou de courants nécessaires au fonctionnement interne du circuit de commande du pixel d'affichage. Dans le cadre de pixels intelligents, une part importante de la consommation statique provient de la génération de tensions d'alimentation en interne du pixel intelligent.

On pourrait envisager de prévoir un plot conducteur supplémentaire, sur chaque pixel intelligent, pour fournir au pixel intelligent la tension d'alimentation réduite afin qu'elle ne soit pas produite au sein du pixel intelligent. Toutefois, ceci peut entraîner une augmentation des dimensions du pixel intelligent, ce qui n'est pas souhaitable.

La tendance est à l'augmentation du nombre de pixels d'affichage de l'écran d'affichage. La consommation statique des pixels d'affichage peut alors devenir un facteur critique. En effet, pour un écran d'affichage dit 4K ayant une résolution de 2160 par 3840 pixels d'affichage, la consommation statique de l'écran d'affichage peut être supérieure à 150 W.

Il existe un besoin de réduire la consommation statique de l'écran d'affichage.

### Résumé de l'invention

Un objet d'un mode de réalisation est de prévoir un écran d'affichage à diodes électroluminescentes palliant tout ou partie des inconvénients des écrans d'affichage à diodes électroluminescentes existants.

Un autre objet d'un mode de réalisation est que les pixels d'affichage ont des dimensions inférieures à 200 µm, ce qui limite le nombre d'interconnexions entre le pixel d'affichage et le support des pixels d'affichage.

Un mode de réalisation prévoit un pixel d'affichage pour écran d'affichage, comprenant au moins une diode électroluminescente, un circuit de pilotage de la diode électroluminescente et des premier, deuxième, troisième, et quatrième plots conducteurs électriquement, le circuit de pilotage étant au moins en partie alimenté par une première tension d'alimentation reçue entre les premier et deuxième plots conducteurs électriquement, la diode électroluminescente étant alimentée par un premier signal binaire reçu entre les troisième et deuxième plots conducteurs électriquement, le premier signal binaire alternant entre une deuxième tension d'alimentation, supérieure strictement à la première tension d'alimentation, et une troisième tension, inférieure strictement à la première tension d'alimentation, le circuit de pilotage étant configuré pour déterminer un signal numérique à partir des valeurs d'un deuxième signal binaire sur le quatrième plot conducteur électriquement reçues pendant chacune de premières impulsions du premier signal binaire à la troisième tension et pour commander la diode électroluminescente à partir du signal numérique.

Selon un mode de réalisation, le circuit de pilotage est configuré pour commander la diode électroluminescente par modulation de largeur d'impulsion à partir du signal numérique.

Selon un mode de réalisation, le pixel d'affichage comprend seulement les premier, deuxième, troisième, et quatrième plots conducteurs électriquement.

Selon un mode de réalisation, le circuit de pilotage est configuré pour allumer ou éteindre la diode électroluminescente à la cadence de deuxièmes impulsions du premier signal binaire à la troisième tension.

Selon un mode de réalisation, le circuit de pilotage est configuré pour déterminer un signal d'horloge et un troisième signal binaire à partir du deuxième signal binaire.

Selon un mode de réalisation, le circuit de pilotage comprend un circuit de mémorisation de données binaires déterminées lors de chaque première impulsion à partir du troisième signal binaire.

Selon un mode de réalisation, le deuxième signal binaire est destiné à comprendre un mélange de troisièmes impulsions ayant la même durée et de quatrièmes impulsions ayant la même durée supérieure à la durée de chaque troisième impulsion, le circuit de pilotage étant configuré pour fournir le signal d'horloge à la même cadence que les troisièmes et quatrièmes impulsions et le troisième signal binaire égal à un premier état ou à un deuxième état selon la succession des troisièmes et quatrièmes impulsions.

Un mode de réalisation prévoit également un écran d'affichage comprenant une matrice de pixels d'affichage tels que définis précédemment, l'écran d'affichage comprenant en outre des circuits de fourniture, pour chaque pixel d'affichage, de la première tension d'alimentation entre les premier et deuxième plots conducteurs électriquement, du premier signal binaire entre les troisième et deuxième plots conducteurs électriquement, et du deuxième signal binaire sur le quatrième plot conducteur électriquement.

Selon un mode de réalisation, les circuits de fourniture sont configurés pour maintenir le premier plot conducteur électriquement à un premier potentiel sensiblement constant, le deuxième plot conducteur électriquement à un deuxième potentiel sensiblement constant, et le troisième plot conducteur électriquement à un troisième potentiel qui alterne entre des première et deuxième valeurs, soit la première valeur est supérieure strictement au premier potentiel et la deuxième valeur est égale au deuxième potentiel, soit la première valeur est égale au premier potentiel et la deuxième valeur est inférieure strictement au deuxième potentiel.

Selon un mode de réalisation, les circuits de fourniture sont configurés pour fournir la troisième tension égale à la tension nulle.

Selon un mode de réalisation, les circuits de fourniture sont configurés pour fournir le deuxième signal binaire alternant entre deux potentiels, la différence en valeur absolue entre les deux potentiels étant inférieure strictement à la deuxième tension d'alimentation.

Selon un mode de réalisation, les circuits de fourniture sont configurés pour fournir le premier signal binaire comprenant, pour l'affichage d'une image, la première impulsion à la troisième tension d'une première durée et une succession de deuxièmes impulsions, chaque deuxième impulsion ayant une deuxième durée inférieure à la première durée.

Selon un mode de réalisation, les durées entre deux paires de deuxièmes impulsions successives augmentent ou diminuent.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1 représente, de façon partielle et schématique, un exemple connu d'écran d'affichage ;
la figure 2 est une vue en coupe très schématique d'un exemple connu de pixel d'affichage ;
la figure 3 est une vue de dessous du pixel d'affichage de la figure 2 ;
la figure 4 représente un exemple connu de schéma par blocs du pixel d'affichage de la figure 2 ;
la figure 5 représente des exemples connus de chronogrammes de signaux du pixel d'affichage de la figure 4 ;
la figure 6 représente, de façon partielle et schématique, un mode de réalisation selon l'invention d'un écran d'affichage ;
la figure 7 représente un schéma par blocs d'un mode de réalisation selon l'invention d'un pixel d'affichage de l'écran d'affichage de la figure 6 ;
la figure 8 représente des chronogrammes de signaux du pixel d'affichage de la figure 7 ;
la figure 9 représente un schéma par blocs d'un autre mode de réalisation selon l'invention d'un pixel d'affichage de l'écran d'affichage de la figure 6 ; et
la figure 10 représente des chronogrammes de signaux du pixel d'affichage de la figure 9.

### Description des modes de réalisation

De mêmes éléments ont été désignés par de mêmes références dans les différentes figures. En particulier, les éléments structurels et/ou fonctionnels communs aux différents modes de réalisation peuvent présenter les mêmes références et peuvent disposer de propriétés structurelles, dimensionnelles et matérielles identiques. Par souci de clarté, seuls les étapes et éléments utiles à la compréhension des modes de réalisation décrits ont été représentés et sont détaillés.

Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence sauf précision contraire à l'orientation des figures ou à un écran d'affichage dans une position normale d'utilisation.

Sauf précision contraire, lorsque l'on fait référence à deux éléments connectés entre eux, cela signifie directement connectés sans éléments intermédiaires autres que des conducteurs, et lorsque l'on fait référence à deux éléments reliés (en anglais "coupled") entre eux, cela signifie que ces deux éléments peuvent être connectés ou être reliés par l'intermédiaire d'un ou plusieurs autres éléments. De plus, on appelle "signal binaire" un signal qui alterne entre un premier état constant, par exemple un état bas, noté "0", et un deuxième état constant, par exemple un état haut, noté "1". Les états haut et bas de signaux binaires différents d'un même circuit électronique peuvent être différents. En pratique, les signaux binaires peuvent correspondre à des tensions ou à des courants qui peuvent ne pas être parfaitement constants à l'état haut ou bas. En outre, dans la suite de la description, on appelle "bornes de puissance" d'un transistor à effet de champ à grille isolée, ou transistor MOS, la source et le drain du transistor MOS.

En outre, sauf indication contraire, lorsque l'on parle d'une tension en un plot conducteur, on considère la différence entre le potentiel audit plot conducteur et un potentiel de référence, par exemple la masse, pris égal à 0 V.

Sauf précision contraire, les expressions "environ", "approximativement", "sensiblement", et "de l'ordre de" signifient à 10 % près, de préférence à 5 % près. En outre, l'expression "sensiblement constant" signifie qui varie de moins de 10 % dans le temps par rapport à une valeur de référence.

La figure 1 représente, de façon partielle et schématique, un exemple connu d'écran d'affichage 10. L'écran d'affichage 10 comprend des pixels d'affichage 12_{i,j} par exemple agencés en M rangées et en N colonnes, M étant un nombre entier variant de 1 à 8000 et N étant un nombre entier variant de 1 à 16000, i étant un nombre entier variant de 1 à M et j étant un nombre entier variant de 1 à N. A titre d'exemple, en figure 1, M et N sont égaux à 6. Chaque pixel d'affichage 12_{i,j} est relié à une source d'un potentiel de référence bas Gnd, par exemple la masse, par l'intermédiaire d'une électrode 14ᵢ et à une source d'un potentiel de référence haut Vcc par l'intermédiaire d'une électrode 16ⱼ. A titre d'exemple, les électrodes 14ᵢ sont représentées alignées selon les rangées en figure 1 et les électrodes 16ⱼ sont représentées alignées selon les colonnes en figure 1, la disposition inverse étant possible. La tension d'alimentation de l'écran d'affichage correspond à la tension entre le potentiel de référence haut Vcc et le potentiel de référence bas Gnd. La tension d'alimentation dépend notamment de l'agencement des diodes électroluminescentes et de la technologie selon laquelle sont fabriquées les diodes électroluminescentes. A titre d'exemple, la tension d'alimentation peut être de l'ordre de 4 V à 5 V.

Pour chaque rangée, les pixels d'affichage 12_{i,j} de la rangée sont reliés à une électrode de rangée 18ᵢ. Pour chaque colonne, les pixels d'affichage 12_{i,j} de la colonne sont reliées à une électrode de colonne 20ⱼ. L'écran d'affichage 10 comprend un circuit de sélection 22 relié aux électrodes de rangée 18ᵢ et adapté à fournir un signal de sélection et de cadencement Comᵢ sur chaque électrode de rangée 18ᵢ. L'écran d'affichage 10 comprend un circuit de fourniture de données 24 relié aux électrodes de colonne 20ⱼ et adapté à fournir un signal de données Dataⱼ sur chaque électrode de colonne 20ⱼ. Le circuit de sélection 22 et le circuit de commande 24 sont commandés par un circuit 26, comprenant par exemple un microprocesseur.

La figure 2 est un vue en coupe très schématique d'un exemple connu du pixel d'affichage 12_{i,j} et la figure 3 est une vue de dessous du pixel d'affichage 12_{i,j}. Chaque pixel d'affichage 12_{i,j} comprend un circuit de commande 30 recouvert d'un circuit d'affichage 32. Le circuit d'affichage 32 comprend au moins une diode électroluminescente LED, de préférence au moins trois diodes électroluminescentes LED. Le pixel d'affichage comprend une face inférieure 34 et une face supérieure 35 opposée à la face inférieure 34, les faces 34 et 35 étant de préférence planes et parallèles. Le circuit de commande 30 comprend en outre des plots conducteurs 36, non représentés sur la figure 2, sur la face inférieure 34. Le circuit de commande 30 peut correspondre à un circuit intégré comprenant des composants électroniques, notamment des transistors à effet de champ à grille isolée, également appelés transistors MOS, ou des transistors en couches minces, également appelés transistors TFT (sigle anglais pour Thin-Film Transistor). De préférence, le circuit d'affichage 32 comprend seulement les diodes électroluminescentes LED, et les éléments conducteurs de ces diodes électroluminescentes LED et le circuit de commande 30 comprend la totalité des composants électroniques nécessaires à la commande des diodes électroluminescentes LED du circuit d'affichage 32. A titre de variante, le circuit d'affichage 32 peut également comprendre d'autres composants électroniques en plus des diodes électroluminescentes LED. Les diodes électroluminescentes LED peuvent être des diodes électroluminescentes 2D, également appelées diodes électroluminescentes planaires, comprenant un empilement de couches planes, ou des diodes électroluminescentes 3D comprenant chacune un élément semiconducteur tridimensionnel recouvert d'une zone active. Sur la figure 2, les diodes électroluminescentes sont représentées connectées en anode commune. Il peut toutefois être souhaitable d'agencer les diodes électroluminescentes LED selon une autre configuration. A titre d'exemple, les diodes électroluminescentes peuvent être connectées en cathode commune, ou être connectées de manière indépendante les unes des autres.

Selon un mode de réalisation, le pixel d'affichage 12_{i,j} comprend trois sous-pixels d'affichage émettant de la lumière à des première, deuxième, et troisième longueurs d'onde. Selon un mode de réalisation, la première longueur d'onde correspond à de la lumière bleue et est dans la plage de 430 nm à 490 nm. Selon un mode de réalisation, la deuxième longueur d'onde correspond à de la lumière verte et est dans la plage de 510 nm à 570 nm. Selon un mode de réalisation, la troisième longueur d'onde correspond à de la lumière rouge et est dans la plage de 600 nm à 720 nm.

Chaque plot conducteur 36 est destiné à être connecté à l'une des électrodes 14ᵢ, 16ⱼ, 18ᵢ, 20ⱼ représentées schématiquement en figure 2. Un premier plot conducteur 36 est relié à la source du potentiel de référence bas Gnd. Un deuxième plot conducteur est relié à la source du potentiel de référence haut Vcc. Un troisième plot conducteur 36 est relié à l'électrode de rangée 18ᵢ et reçoit le signal de sélection et de cadencement Comᵢ. Un quatrième plot conducteur 36 est relié à l'électrode de colonne 20ⱼ et reçoit le signal de données Dataⱼ. Les dimensions des plots conducteurs 36 et la disposition des plots conducteurs 36 sur la face 34 sont notamment imposées par les règles de conception du pixel d'affichage 12_{i,j} et par le procédé d'assemblage des pixels d'affichage 12_{i,j} dans l'écran d'affichage 10.

La figure 4 représente un exemple connu de schéma par blocs d'un pixel d'affichage 12_{i,j} de l'écran d'affichage 10. En figure 4, on a indiqué, au-dessus de chaque bloc, la tension d'alimentation utilisée pour alimenter les composants électroniques du bloc.

Selon un exemple, le pixel d'affichage 12_{i,j} comprend au moins trois diodes électroluminescentes, une seule diode électroluminescente LED étant représentée en figure 4. Chaque diode électroluminescente LED est reliée en série à une source de courant commandable CS, comprenant par exemple un transistor MOS. Dans le présent exemple, pour chaque diode électroluminescente LED, l'anode de la diode électroluminescente LED est par exemple reliée au plot conducteur 36 recevant le potentiel de référence haut Vcc et la cathode de la diode électroluminescente LED est par exemple reliée à une borne de la source de courant commandable CS, l'autre borne de la source de courant commandable CS étant reliée au plot conducteur 36 recevant le potentiel de référence bas Gnd.

Le pixel d'affichage 12_{i,j} comprend en outre un circuit 40 de pilotage de la source de courant commandable CS. Le circuit de pilotage 40 peut notamment comprendre des composants électroniques tels que des transistors MOS. Il peut être souhaitable d'utiliser une tension d'alimentation réduite, inférieure à 4 V, par exemple de l'ordre de 1 V ou de 1,8 V, pour alimenter les composants électroniques du circuit de pilotage 40, cette tension d'alimentation réduite correspondant, par exemple, à la tension susceptible d'être appliquée entre les bornes de puissance des transistors MOS. Dans ce but, le pixel d'affichage 12_{i,j} comprend un circuit 42 (Vdd Generation) de fourniture, à partir de la tension d'alimentation Vcc, d'une tension d'alimentation réduite Vdd utilisée notamment pour l'alimentation du circuit de pilotage 40. Le circuit 42 comprend par exemple un diviseur de tension.

Selon un mode de réalisation, le signal de sélection et de cadencement Comᵢ, reçu à l'un des plots conducteurs 36 de chaque pixel d'affichage 12_{i,j}, est un signal binaire alternant entre un état bas "0" et un état haut "1", l'état bas correspondant au potentiel de référence bas Gnd et l'état haut "1" correspondant à une tension basse, par exemple environ 1 V, inférieure strictement à la tension d'alimentation réduite Vdd. Le signal de données Dataⱼ est un signal binaire alternant entre un état bas "0" et un état haut "1", l'état bas correspondant au potentiel de référence bas Gnd et l'état haut "1" correspondant à une tension basse, par exemple environ 1 V, inférieure strictement à la tension d'alimentation réduite Vdd.

Le circuit de pilotage 40 comprend un circuit 44 (Clk & data separation) relié au plot conducteur 36 recevant le signal de données Dataⱼ et fournissant, à partir du signal de données Dataⱼ, un signal d'horloge Clk et des données Data. Le circuit de pilotage 40 comprend un circuit 46 (Mode selection) recevant les signaux Clk et Data, relié au plot conducteur 36 recevant le signal de sélection et de cadencement Comᵢ, et configuré pour fournir les signaux Clk et Data à un circuit 48 (Color Data registers) de mémorisation ou pour fournir un signal PWM à un circuit 50 (LED driver) de commande de la source de courant commandable CS associée à chaque diode électroluminescente LED. Le circuit de mémorisation 48 est configuré pour stocker des signaux de couleur R, G, B représentatifs du pixel d'image à afficher. Le circuit 50 est adapté à commander les sources de courant commandable CS reliées aux diodes électroluminescentes LED avec des signaux I_red, I_green, et I_blue, obtenus à partir des signaux de couleur R, G, B, et du signal PWM.

Comme cela va être décrit par la suite, pour limiter le nombre de plots conducteurs 36 par pixel d'affichage 12_{i,j}, les signaux de données Dataⱼ permettent à la fois la détermination, par chaque pixel d'affichage 12_{i,j}, d'un signal d'horloge et des signaux de couleur R, G, B représentatifs des intensités lumineuses souhaitées pour les rayonnements aux premières, deuxième, et troisième longueurs d'onde.

La figure 5 représente un chronogramme de signaux reçus par les pixels d'affichage 12_{i,j} ayant la structure représentée en figure 4 lors de l'affichage d'une image sur l'écran d'affichage 10.

Les potentiels Vcc et Gnd sont sensiblement constants. Les pixels d'image d'une nouvelle image à afficher sont affichés successivement de la rangée de rang 1 à la rangée de rang M. On appelle durée de trame T la durée séparant deux sélections successives de la même rangée de l'écran d'affichage 10. Des chronogrammes des signaux Com₁ et Data₁ vont être détaillés pour la rangée de rang 1, sachant que les chronogrammes des signaux Comᵢ sont similaires au chronogramme du signal Com₁ bien que décalés dans le temps. L'affichage d'un nouveau pixel d'image par un pixel d'affichage 12_{i,j}, j variant de 1 à N, de la rangée de rang 1 comprend une première phase P1 suivie d'une deuxième phase P2. Pendant la phase P1, des signaux de données Dataⱼ sont transmis à chaque pixel d'affichage 12_{1,j} de la rangée de rang 1, seul le signal Data₁ étant représenté en figure 5. Pendant la deuxième phase P2, les diodes électroluminescentes de chaque pixel d'affichage 12_{1,j} sont commandées à partir des signaux de couleur R, G, B, déterminés à partir des signaux de données Dataⱼ.

Pendant la première phase P1, le signal de sélection et de cadencement Com₁ est mis à l'état "1". La mise à l'état "1" du signal Com₁ pendant une durée longue est détectée par le circuit 46 de chaque pixel d'affichage 12_{1,j} de la rangée de rang 1 et permet ainsi la sélection des pixels d'affichage 12_{1,j} de cette rangée, les pixels d'affichage des autres rangées n'étant pas sélectionnés. Pendant la première phase P1, les signaux de données Dataⱼ sont transmis sur les électrodes de colonnes 20ⱼ. Pour chaque pixel d'affichage 12_{i,j}, le circuit 44 détermine le signal d'horloge Clk et les données Data à partir des impulsions du signal de données Dataⱼ. A titre d'exemple, chaque impulsion du signal de données Dataⱼ peut avoir une première durée ou une deuxième durée, supérieure strictement à la première durée. Le signal Clk peut correspondre à une suite d'impulsions de mêmes durées dont les fronts montants coïncident, à un éventuel décalage constant près, avec les fronts montants des impulsions du signal de données Dataⱼ. Les données Data peuvent correspondre à un signal binaire à l'état "0" lorsque l'impulsion du signal Dataⱼ a la première durée, et à l'état "1" lorsque l'impulsion du signal Dataⱼ a la deuxième durée. Le circuit 46, sélectionné par le signal Com₁ à l'état "1", fournit, à la cadence du signal d'horloge Clk, les données Data qui sont mémorisées dans le circuit 50 sous la forme de signaux numériques R, G, B dont les bits sont donnés par les valeurs successives du signal Data. La fin de première période P1 pour une rangée correspond au début de la première période P1 pour la rangée suivante.

Selon un mode de réalisation, les diodes électroluminescentes du pixel d'affichage 12_{1,j} sont commandées par modulation de largeur d'impulsion ou commande PWM (sigle anglais pour Pulse Width Modulation). Dans ce but, pendant la deuxième phase P2, le signal de sélection et de cadencement Com₁ présente la répétition d'une succession d'impulsions à l'état "1" qui sont transmises par le circuit 46 de chaque pixel d'affichage 12_{1,j} de la rangée de rang 1 au circuit 50 (signal PWM) pour cadencer le fonctionnement du circuit 50 pour la commande des diodes électroluminescentes LED par modulation de largeur d'impulsion. Le nombre d'impulsions de la succession correspond au nombre de bits de chaque signal numérique R, G, et B. A titre d'exemple, lorsque la source de courant CS correspond à un transistor MOS, ce transistor est rendu passant ou est bloqué, à la cadence des impulsions PWM, selon la valeur "0" ou "1" de chaque bit du signal de couleur R, G, ou B en commençant par le bit de poids le plus fort, le transistor étant maintenu passant ou bloqué jusqu'à la prochaine impulsion du signal Com₁. La durée entre deux impulsions successives du signal Com₁ est divisée à chaque fois par deux, de sorte que la durée totale pendant laquelle la diode électroluminescente est allumée dépend de la valeur du signal de couleur R, G, ou B. La succession d'impulsions du signal Com₁ est répétée jusqu'à la prochaine première phase P1 de la rangée de rang 1, une seule répétition étant illustrée à titre d'exemple en figure 5.

La consommation statique du pixel d'affichage 12_{i,j} est pour une part importante due aux composants électroniques autres que les transistors MOS du circuit de pilotage 40, notamment le circuit 42 de fourniture de la tension d'alimentation réduite Vdd. La tendance actuelle est à l'augmentation du nombre de pixels d'affichage 12_{i,j} de l'écran d'affichage 10. La consommation statique des pixels d'affichage peut alors devenir un facteur critique. En effet, pour un écran d'affichage 10 dit 4K, ayant une résolution de 2160 par 3840 pixels d'affichage, la consommation statique de l'écran d'affichage 10 peut être supérieure à 150 W.

On pourrait envisager de prévoir un plot conducteur 36 supplémentaire, sur chaque pixel d'affichage 12_{i,j}, en plus de ceux représentés en figure 3, pour fournir au pixel d'affichage 12_{i,j} un potentiel Vdd de référence haut supplémentaire, de sorte que la tension d'alimentation réduite Vdd ne soit pas produite au sein du pixel d'affichage 12_{i,j}. Toutefois, il peut ne pas être possible d'ajouter un plot conducteur 36 supplémentaire sans augmenter les dimensions latérales du pixel d'affichage 12_{i,j}, ce qui peut ne pas être souhaitable.

Selon un mode de réalisation selon l'invention, l'un des plots conducteurs 36 est utilisé pour recevoir la tension d'alimentation haute Vcc et un autre plot conducteur 36 est utilisé pour recevoir la tension d'alimentation réduite Vdd sans modifier le nombre total de plots conducteurs 36. De ce fait, la génération de la tension d'alimentation réduite n'est plus réalisée au sein de chaque pixel d'affichage 12_{i,j} et la consommation statique de l'écran d'affichage est réduite. En outre, les dimensions latérales des pixels d'affichage 12_{i,j} peuvent ne pas être modifiées. Toutefois, pour fonctionner avec le même nombre de plots conducteurs 36, la structure du circuit de pilotage 40 du pixel d'affichage 12_{i,j} est modifiée et certains des signaux fournis aux pixel d'affichage 12_{i,j} sont modifiés.

La figure 6 représente, de façon partielle et schématique, un mode de réalisation d'un écran d'affichage 60. L'écran d'affichage 60 comprend l'ensemble des éléments de l'écran d'affichage 10 de la figure 1, à la différence que les électrodes 16ⱼ, j variant de 1 à N, fournissent la tension d'alimentation réduite Vdd et que les électrodes de rangée 18ᵢ, i variant de 1 à M, fournissent la tension d'alimentation haute Vccᵢ qui contient une partie du signal de cadencement. Les électrodes de colonne 20ⱼ fournissent les signaux de données Dataⱼ et les électrodes 14ᵢ fournissent le potentiel de référence bas comme pour l'écran d'affichage 10.

La figure 7 représente un exemple de schéma par blocs d'un pixel d'affichage 12_{i,j} de l'écran d'affichage 60. Le pixel d'affichage 12_{i,j} de l'écran d'affichage 60 a la même structure que le pixel d'affichage 12_{i,j} de l'écran d'affichage 10 représenté en figure 4, à la différence qu'il ne comprend pas le circuit 42 de fourniture de la tension d'alimentation réduite Vdd et qu'il comprend en outre un circuit 62 (Vcc pulse detection) de détection d'impulsions du signal Vccᵢ qui fournit le signal de sélection et de cadencement Comᵢ au circuit de sélection 46. La tension d'alimentation réduite Vdd est directement fournie par l'un des plots conducteurs 36.

La figure 8 représente un chronogramme de signaux reçus par les pixels d'affichage 12_{i,j} ayant la structure représentée en figure 7 lors de l'affichage d'une image sur l'écran d'affichage 60.

Les potentiels Vdd et Gnd sont sensiblement constants. Chaque signal Vccᵢ, i variant de 1 à M, est un signal binaire qui varie entre un état "1" dans lequel le signal Vcci est égal à la tension d'alimentation haute Vcc décrite précédemment, par exemple de l'ordre de 4 V à 5 V, et un état "0", dans lequel le signal Vccᵢ est sensiblement égal au potentiel de référence bas GND. Chaque signal Vccᵢ présente une première phase P1 suivie d'une deuxième phase P2. Pendant la phase P1, des signaux de données Dataⱼ sont transmis à chaque pixel d'affichage 12_{i,j} de la rangée de rang i, seul le signal Data₁ étant représenté en figure 8. Pendant la deuxième phase P2, les diodes électroluminescentes de chaque pixel d'affichage 12_{i,j} sont commandées à partir des signaux de couleur R, G, B, déterminés à partir des signaux de données Dataⱼ.

Le signal Comᵢ, fourni par le circuit 62 de chaque pixel d'affichage 12_{i,j}, varie donc entre des états "0" et "1" de façon complémentaire au signal Vccᵢ, l'état "0" correspondant par exemple au potentiel de référence bas GND et l'état "1" correspondant à une tension basse, par exemple environ 1 V, égale par exemple à la tension d'alimentation réduite Vdd. Le fonctionnement du reste du circuit de pilotage 40 est donc identique à ce qui a été décrit précédemment en relation avec la figure 5. En particulier, pendant la première phase P1, le signal Vccᵢ est mis à l'état "0". La mise à l'état "0" du signal Vccᵢ pendant une durée longue est détectée par les circuits 62 et 46 de chaque pixel d'affichage 12_{i,j} de la rangée de rang i et permet ainsi la sélection des pixels d'affichage 12_{i,j} de cette rangée, les pixels d'affichage des autres rangées n'étant pas sélectionnés. Pendant la première phase P1, les signaux de données Dataⱼ sont transmis sur les électrodes de colonnes 20ⱼ. Pour chaque pixel d'affichage 12_{i,j}, le circuit 44 détermine le signal d'horloge Clk et les données Data à partir des impulsions du signal de données Dataⱼ, par exemple comme cela a été décrit précédemment. Le circuit 46, sélectionné par le signal Comᵢ à l'état "1", fournit, à la cadence du signal d'horloge Clk, les données Data qui sont mémorisées dans le circuit 50 sous la forme de signaux numériques R, G, B dont les bits sont donnés par les valeurs successives du signal Data.

Pendant la deuxième phase P2, le signal Vccᵢ présente la répétition d'une succession d'impulsions à l'état "0" qui sont converties par le circuit 62 de chaque pixel d'affichage 12_{i,j} de la rangée de rang i en impulsions à l'état "1" du signal Comᵢ. Ces impulsions sont transmises par le circuit 46 de chaque pixel d'affichage 12_{i,j} de la rangée de rang i au circuit 50 (signal PWM) pour cadencer le fonctionnement du circuit 50 pour la commande des diodes électroluminescentes LED par modulation de largeur d'impulsion, par exemple comme cela a été décrit précédemment.

De façon avantageuse, les durées des impulsions à l'état "0" de chaque signal Vccᵢ pendant les phases P1 et P2 sont inférieures à au moins 75% de la durée de la trame T, de préférence au moins 80 %, plus préférentiellement au moins 85 % de la durée de la trame T. Le signal Vccᵢ est donc la plupart du temps égal à la tension d'alimentation haute Vcc, et l'alimentation des diodes électroluminescentes LED n'est sensiblement pas perturbée par les impulsions du signal Vccᵢ. Cela n'aurait pas été le cas si la tension d'alimentation haute avait été transportée par les signaux de données Dataⱼ qui eux varient sensiblement en permanence entre les états haut et bas.

Dans le mode de réalisation décrit précédemment en relation avec la figure 7, les diodes électroluminescentes LED sont dans une configuration à anode commune. Il peut toutefois être souhaitable d'agencer les diodes électroluminescentes LED dans une configuration à cathode commune.

La figure 9 représente un exemple de schéma par blocs d'un pixel d'affichage 12_{i,j} de l'écran d'affichage 60 dans lequel les diodes électroluminescentes LED du pixel d'affichage 12_{i,j} sont dans une configuration à cathode commune. Le pixel d'affichage 12_{i,j} représenté en figure 9 a la même structure que le pixel d'affichage 12_{i,j} représenté en figure 7, à la différence que le signal Vccᵢ est remplacé par un signal Veeᵢ, que la cathode de la diode électroluminescente LED est par exemple reliée au plot conducteur 36 recevant le signal Veeᵢ, que l'anode de la diode électroluminescente LED est par exemple reliée à une borne de la source de courant commandable CS, l'autre borne de la source de courant commandable CS étant reliée au plot conducteur 36 recevant la tension d'alimentation réduite Vdd.

La figure 10 représente un chronogramme de signaux reçus par les pixels d'affichage 12_{i,j} ayant la structure représentée en figure 9 lors de l'affichage d'une image sur l'écran d'affichage 60. Chaque signal Veeᵢ, i variant de 1 à M, est un signal binaire qui varie entre un état "1" dans lequel le signal Veeᵢ est égal à la tension d'alimentation réduite Vdd décrite précédemment, par exemple de l'ordre de 1 V ou de 1,8 V, et un état "0", dans lequel le signal Veeᵢ est à un potentiel de référence strictement inférieur au potentiel de référence GND, par exemple à un potentiel négatif, notamment de l'ordre de -2,2 V ou de -3 V, de sorte que la différence entre les potentiels Vdd et Vee soit égale à la tension d'alimentation haute Vcc décrite précédemment. Selon un mode de réalisation, le signal Veeᵢ évolue comme le signal Comᵢ décrit précédemment. Dans le présent mode de réalisation, le circuit 62 n'est pas présent dans la mesure où, comme le signal Veeᵢ évolue comme le signal Comᵢ, il peut être utilisé directement par le circuit 46. Toutefois, comme la dynamique du signal Veeᵢ est différente de celle du signal Comᵢ, il peut être souhaitable de prévoir que le circuit 62 soit adapté à fournir le signal Comᵢ à partir du signal Veeᵢ.

Divers modes de réalisation et variantes ont été décrits. La personne du métier comprendra que certaines caractéristiques de ces divers modes de réalisation et variantes pourraient être combinées, et d'autres variantes apparaîtront à la personne du métier. En particulier, la modulation PWM pourrait être générée en interne dans le circuit de commande 30 du pixel d'affichage 12_{i,j} afin d'éviter l'utilisation du signal Comᵢ pour la générer. D'autres modes de réalisation pourraient également ne pas utiliser de modulation PWM mais un pilotage linéaire de la diode électroluminescente LED. D'autres modes de réalisation pourraient également utiliser d'autres composants électrooptiques comme les diodes électroluminescentes organiques.

Enfin, la mise en oeuvre pratique des modes de réalisation et variantes décrits est à la portée de la personne du métier à partir des indications fonctionnelles données ci-dessus. En particulier, pour ce qui est du deuxième mode de réalisation décrit en figure 9, il peut être avantageux d'utiliser des structures de type SOI (Silicon on insulator) afin de faciliter la gestion des tensions négatives.

## Revendications

1. Pixel d'affichage (12_{i,j}) pour écran d'affichage (60), comprenant au moins une diode électroluminescente (LED), un circuit de pilotage (40) de ladite au moins une diode électroluminescente et des premier, deuxième, troisième, et quatrième plots conducteurs électriquement (36), le circuit de pilotage étant au moins en partie alimenté par une première tension d'alimentation (Vdd) reçue entre les premier et deuxième plots conducteurs électriquement,
**caractérisé en ce que** ladite au moins une diode électroluminescente est alimentée par un premier signal binaire (Vccᵢ, Veeᵢ) reçu entre les troisième et deuxième plots conducteurs électriquement, le premier signal binaire alterne entre une deuxième tension d'alimentation (Vcc), supérieure strictement à la première tension d'alimentation, et une troisième tension, inférieure strictement à la première tension d'alimentation, le circuit de pilotage (40) est configuré pour déterminer un signal numérique (R, G, B) à partir des valeurs d'un deuxième signal binaire (Dataⱼ) sur le quatrième plot conducteur électriquement reçues pendant chacune de premières impulsions du premier signal binaire à la troisième tension et pour commander ladite au moins une diode électroluminescente à partir du signal numérique.

2. Pixel d'affichage selon la revendication 1, dans lequel le circuit de pilotage (40) est configuré pour commander ladite au moins une diode électroluminescente (LED) par modulation de largeur d'impulsion à partir du signal numérique (R, G, B).

3. Pixel d'affichage selon la revendication 1 ou 2, ne comprenant pas d'autres plots conducteurs électriquement que les premier, deuxième, troisième, et quatrième plots conducteurs électriquement (36).

4. Pixel d'affichage selon l'une quelconque des revendications 1 à 3, dans lequel le circuit de pilotage (40) est configuré pour allumer ou éteindre ladite au moins une diode électroluminescente (LED) à la cadence de deuxièmes impulsions du premier signal binaire (Vccᵢ, Veeᵢ) à la troisième tension.

5. Pixel d'affichage selon l'une quelconque des revendications 1 à 4, dans lequel le circuit de pilotage (40) est configuré pour déterminer un signal d'horloge (Clk) et un troisième signal binaire (Data) à partir du deuxième signal binaire (Dataⱼ).

6. Pixel d'affichage selon la revendication 5, dans lequel le circuit de pilotage (40) comprend un circuit (50) de mémorisation de données binaires déterminées lors de chaque première impulsion à partir du troisième signal binaire.

7. Pixel d'affichage selon la revendication 5 ou 6, dans lequel le deuxième signal binaire (Dataⱼ) est destiné à comprendre un mélange de troisièmes impulsions ayant la même durée et de quatrièmes impulsions ayant la même durée supérieure à la durée de chaque troisième impulsion, le circuit de pilotage (40) étant configuré pour fournir le signal d'horloge (Clk) à la même cadence que les troisièmes et quatrièmes impulsions et le troisième signal binaire (Data) égal à un premier état ou à un deuxième état selon la succession des troisièmes et quatrièmes impulsions.

8. Ecran d'affichage (60) comprenant une matrice de pixels d'affichage (12_{i,j}) selon l'une quelconque des revendications 1 à 7, l'écran d'affichage comprenant en outre des circuits de fourniture (22, 24), pour chaque pixel d'affichage, de la première tension d'alimentation (Vdd) entre les premier et deuxième plots conducteurs électriquement, du premier signal binaire (Vccᵢ, Veeᵢ) entre les troisième et deuxième plots conducteurs électriquement, et du deuxième signal binaire (Dataⱼ) sur le quatrième plot conducteur électriquement.

9. Ecran d'affichage selon la revendication 8, dans lequel les circuits de fourniture (22, 24) sont configurés pour maintenir le premier plot conducteur électriquement (36) à un premier potentiel (Vdd) sensiblement constant, le deuxième plot conducteur électriquement à un deuxième potentiel (GND) sensiblement constant, et le troisième plot conducteur électriquement à un troisième potentiel qui alterne entre des première et deuxième valeurs, soit la première valeur est supérieure strictement au premier potentiel et la deuxième valeur est égale au deuxième potentiel, soit la première valeur est égale au premier potentiel et la deuxième valeur est inférieure strictement au deuxième potentiel.

10. Ecran d'affichage selon la revendication 8 ou 9, dans lequel les circuits de fourniture (22, 24) sont configurés pour fournir la troisième tension égale à la tension nulle.

11. Ecran d'affichage selon l'une quelconque des revendications 8 à 10, dans lequel les circuits de fourniture (22, 24) sont configurés pour fournir le deuxième signal binaire (Dataⱼ) alternant entre deux potentiels, la différence en valeur absolue entre les deux potentiels étant inférieure strictement à la deuxième tension d'alimentation (Vdd).

12. Ecran d'affichage selon l'une quelconque des revendications 8 à 11, dans lequel les circuits de fourniture (22, 24) sont configurés pour fournir le premier signal binaire (Vccᵢ, Veeᵢ) comprenant, pour l'affichage d'une image, la première impulsion à la troisième tension d'une première durée et une succession de deuxièmes impulsions, chaque deuxième impulsion ayant une deuxième durée inférieure à la première durée.

13. Ecran d'affichage selon la revendication 12, dans lequel les durées entre deux paires de deuxièmes impulsions successives augmentent ou diminuent.

## Patentansprüche

1. Anzeigepixel (12_{i,j}) für einen Anzeigebildschirm (60), aufweisend mindestens eine Leuchtdiode (LED), eine Treiberschaltung (40) zum Ansteuern der mindestens einen Leuchtdiode und erste, zweite, dritte und vierte elektrisch leitende Kontaktstellen (36), wobei die Treiberschaltung mindestens teilweise mit einer ersten Versorgungsspannung (Vdd) versorgt wird, die zwischen der ersten und der zweiten elektrisch leitenden Kontaktstelle empfangen wird, **dadurch gekennzeichnet, dass** die mindestens eine Leuchtdiode mit einem ersten Binärsignal (Vccᵢ, Veeᵢ) betrieben wird, das zwischen dem dritten und dem zweiten elektrisch leitenden Anschluss empfangen wird, wobei das erste Binärsignal zwischen einer zweiten Versorgungsspannung (Vcc), die größer als die erste Versorgungsspannung ist, und einer dritten Spannung, die kleiner als die erste Versorgungsspannung ist, wechselt, wobei die Treiberschaltung (40) konfiguriert ist zum Bestimmen eines digitalen Signals (R, G, B) basierend auf den Werten eines zweiten Binärsignals (Dataⱼ) an der vierten elektrisch leitenden Kontaktstelle, das während jedes ersten Impulses des ersten Binärsignals bei der dritten Spannung empfangen wird, und zum Steuern der mindestens einen Leuchtdiode anhand des digitalen Signals.

2. Anzeigepixel nach Anspruch 1, wobei die Treiberschaltung (40) konfiguriert ist zum Steuern der mindestens einen Leuchtdiode (LED) durch Pulsweitenmodulation aus dem digitalen Signal (R, G, B).

3. Anzeigepixel nach Anspruch 1 oder 2, das keine anderen elektrisch leitenden Kontaktstellen als die ersten, zweiten, dritten und vierten elektrisch leitenden Kontaktstellen (36) aufweist.

4. Anzeigepixel nach einem der Ansprüche 1 bis 3, wobei die Treiberschaltung (40) konfiguriert ist zum Ein- und Ausschalten der mindestens einen Leuchtdiode (LED) mit der Rate zweiter Impulse des ersten Binärsignals (Vccᵢ, Veeᵢ) bei der dritten Spannung.

5. Anzeigepixel nach einem der Ansprüche 1 bis 4, wobei die Treiberschaltung (40) konfiguriert ist zum Bestimmen eines Taktsignals (Clk) und eines dritten Binärsignals (Data) basierend auf dem zweiten Binärsignal (Dataⱼ).

6. Anzeigepixel nach Anspruch 5, wobei die Treiberschaltung (40) eine Schaltung (50) zum Speichern von Binärdaten aufweist, die bei jedem ersten Impuls basierend auf dem dritten Binärsignal bestimmt werden.

7. Anzeigepixel nach Anspruch 5 oder 6, wobei das zweite Binärsignal (Dataj) dazu vorgesehen ist, eine Mischung aus dritten Impulsen mit derselben Dauer und aus vierten Impulsen mit derselben Dauer, die länger als die Dauer jedes dritten Impulses ist, aufzuweisen, wobei die Treiberschaltung (40) konfiguriert ist zum Liefern des Taktsignals (Clk) mit der selben Rate wie die dritten und vierten Impulse und des drittes Binärsignal (Data) gleich einem ersten Zustand oder einem zweiten Zustand gemäß der Abfolge der dritten und vierten Impulse.

8. Anzeigebildschirm (60) aufweisend eine Anordnung von Anzeigepixeln (12_{i,j}) nach einem der Ansprüche 1 bis 7, wobei der Anzeigebildschirm ferner Schaltungen (22, 24) aufweist zum Liefern, für jedes Anzeigepixel, der ersten Versorgungsspannung (Vdd) zwischen den ersten und zweiten elektrisch leitenden Kontaktstellen, des ersten Binärsignals (Vccᵢ, Veeᵢ) zwischen den dritten und zweiten elektrisch leitenden Kontaktstellen und des zweiten Binärsignals (Dataⱼ) an die vierte elektrisch leitende Kontaktstelle.

9. Anzeigebildschirm nach Anspruch 8, wobei die Lieferschaltungen (22, 24) konfiguriert sind zum Halten der ersten elektrisch leitende Kontaktstelle (36) auf einem im Wesentlichen konstanten ersten Potential (Vdd), der zweiten elektrisch leitende Kontaktstelle auf einem zweiten im Wesentlichen konstanten Potential (GND) und der dritten elektrisch leitende Kontaktstelle auf einem dritten Potential, das zwischen ersten und zweiten Werten wechselt, wobei entweder der erste Wert größer als das erste Potential und der zweite Wert gleich dem zweiten Potential ist, oder der erste Wert gleich dem ersten Potential und der zweite Wert kleiner als das zweite Potential ist.

10. Anzeigebildschirm nach Anspruch 8 oder 9, wobei die Lieferschaltungen (22, 24) konfiguriert sind zum Liefern der dritten Spannung gleich der Nullspannung.

11. Anzeigebildschirm nach einem der Ansprüche 8 bis 10, wobei die Lieferschaltungen (22, 24) konfiguriert sind zum Liefern des zweiten Binärsignals (Dataⱼ) derart, dass es zwischen zwei Potentialen wechselt, wobei der Absolutwert der Differenz zwischen den beiden Potentialen kleiner ist als die zweite Versorgungsspannung (Vdd).

12. Anzeigebildschirm nach einem der Ansprüche 8 bis 11, wobei die Lieferschaltungen (22, 24) konfiguriert sind zum Liefern des ersten Binärsignals (Vccᵢ, Veeᵢ), das für die Anzeige eines Bildes den ersten Impuls bei der dritten Spannung mit einer ersten Dauer und eine Folge von zweiten Impulsen aufweist, wobei jeder zweite Impuls eine zweite Dauer hat, die kürzer als die erste Dauer ist.

13. Anzeigebildschirm nach Anspruch 12, wobei die Dauern zwischen zwei Paaren von aufeinanderfolgenden zweiten Impulsen zunehmen oder abnehmen.

## Claims

1. Display pixel (12_{i,j}) for a display screen (60), comprising at least one light-emitting diode (LED), a circuit (40) for driving said at least one light-emitting diode, and first, second, third, and fourth electrically-conductive pads (36), the driver circuit being at least partly powered with a first power supply voltage (Vdd) received between the first and second electrically-conductive pads,
**characterized in that** said at least one light-emitting diode is powered with a first binary signal (Vccᵢ, Veeᵢ) received between the third and second electrically-conductive pads, the first binary signal alternates between a second power supply voltage (Vcc), greater than the first power supply voltage, and a third voltage, smaller than the first power supply voltage, the driver circuit (40) is configured to determine a digital signal (R, G, B) based on the values of a second binary signal (Dataⱼ) on the fourth electrically-conductive pad received during each of first pulses of the first binary signal at the third voltage and to control said at least one light-emitting diode from the digital signal.

2. Display pixel according to claim 1, wherein the driver circuit (40) is configured to control said at least one light-emitting diode (LED) by pulse-width modulation from the digital signal (R, G, B).

3. Display pixel according to claim 1 or 2, not comprising any other electrically-conductive pads than the first, second, third, and fourth electrically-conductive pads (36).

4. Display pixel according to any of claims 1 to 3, wherein the driver circuit (40) is configured to turn on or turn off said at least one light-emitting diode (LED) at the rate of second pulses of the first binary signal (Vccᵢ, Veeᵢ) at the third voltage.

5. Display pixel according to any of claims 1 to 4, wherein the driver circuit (40) is configured to determine a clock signal (Clk) and a third binary signal (Data) based on the second binary signal (Dataⱼ).

6. Display pixel according to claim 5, wherein the driver circuit (40) comprises a circuit (50) for storing binary data determined at each first pulse based on the third binary signal.

7. Display pixel according to claim 5 or 6, wherein the second binary signal (Dataⱼ) is intended to comprise a mixture of third pulses having the same duration and of fourth pulses having the same duration longer than the duration of each third pulse, the driver circuit (40) being configured to deliver the clock signal (Clk) at the same rate as the third and fourth pulses and the third binary signal (Data) equal to a first state or to a second state according to the succession of the third and fourth pulses.

8. Display screen (60) comprising an array of display pixels (12_{i,j}) according to any of claims 1 to 7, the display screen further comprising circuits (22, 24) for delivering, for each display pixel, the first power supply voltage (Vdd) between the first and second electrically-conductive pads, the first binary signal (Vccᵢ, Veeᵢ) between the third and second electrically-conductive pads, and the second binary signal (Dataⱼ) on the fourth electrically-conductive pad.

9. Display screen according to claim 8, wherein the delivery circuits (22, 24) are configured to maintain the first electrically-conductive pad (36) at a substantially constant first potential (Vdd), the second electrically-conductive pad at a second substantially constant potential (GND), and the third electrically-conductive pad at a third potential which alternates between first and second values, either the first value is greater than the first potential and the second value is equal to the second potential, or the first value is equal to the first potential and the second value is smaller than the second potential.

10. Display screen according to claim 8 or 9, wherein the delivery circuits (22, 24) are configured to deliver the third voltage equal to the zero voltage.

11. Display screen according to any of claims 8 to 10, wherein the delivery circuits (22, 24) are configured to deliver the second binary signal (Dataⱼ) alternating between two potentials, the difference in absolute value between the two potentials being smaller than the second power supply voltage (Vdd).

12. Display screen according to any of claims 8 to 11, wherein the delivery circuits (22, 24) are configured to deliver the first binary signal (Vccᵢ, Veeᵢ) comprising, for the display of an image, the first pulse at the third voltage of a first duration and a succession of second pulses, each second pulse having a second duration shorter than the first duration.

13. Display screen according to claim 12, wherein the durations between two pairs of second successive pulses increase or decrease.
